# EUROPÄISCHE PATENTSCHRIFT

(11) **EP 3 325 710 B1**
(45) Veröffentlichungstag und Bekanntmachung des Hinweises auf die Patenterteilung: **11.01.2023**
(21) Anmeldenummer: 16741914.2
(22) Anmeldetag: 19.07.2016
(51) Int. Cl.: D07B 1/02, D07B 1/14

(54) **SEIL AUS TEXTILEM FASERMATERIAL**
ROPE MADE OF TEXTILE FIBRE MATERIAL
CABLE EN TEXTILE FIBREUX

(30) Priorität: 22.07.2015 EP 15177933
(43) Veröffentlichungstag der Anmeldung: 30.05.2018
(73) Patentinhaber: Teufelberger Fiber Rope GmbH, 4600 Wels (AT)
(72) Erfinder: BALDINGER, Peter, 4311 Schwertberg (AT); ERNST, Björn, 4810 Gmunden (AT); KAISER, Gunter, 4600 Thalheim/Wels (AT); KIRTH, Rudolf, 4840 Vöcklabruck (AT); RÜHRNÖSSL, Erich, 4053 Haid (AT); TRAXL, Robert, 4802 Ebensee (AT)
(74) Vertreter: Nemec, Harald
(86) Internationale Anmeldenummer: PCT/EP2016/067156
(87) Internationale Veröffentlichungsnummer: WO 2017/013107

(56) Entgegenhaltungen:
- WO-A1-98/50621
- WO-A1-2006/118465
- BE-A6- 1 013 590
- CN-Y- 2 632 128
- DE-U1- 20 021 529
- US-A- 2 022 683
- US-A- 2 737 075
- US-A- 3 405 516
- US-A1- 2009 282 801
- US-B1- 7 134 267

## Beschreibung

Die vorliegende Erfindung betrifft ein Seil aus textilem Fasermaterial für Anwendungen, in denen Schrägzug auftreten kann.

Es ist bekannt, dass Seile in Anwendungen, in denen Schrägzug auftritt, um ihre Längsachse verdreht werden.

In Seiltrieben von Kranen, aber auch bei anderen Anwendungen, führt die Anordnung der Seilscheiben vielfach dazu, dass die Seile beim Lauf über die Seilscheiben unter einem seitlichen Ablenkwinkel auf- und ablaufen. Der seitliche Seilablenkwinkel, der sich zwischen Seil und Scheibe einstellt, wird auch Schrägzugwinkel genannt.

Insbesondere ist bekannt, dass nicht-drehungsfreie geschlagene Seile unter Last auf Grund ihrer "Helix" das Bestreben haben, sich aufzudrehen, wenn sie nicht beidseitig drehsteif befestigt sind.

Aber auch im Wesentlichen drehungsfreie Seile (die z.B. so konstruiert sind, dass sich die Drehmomente der einzelnen Seilelemente wie z.B. Litzen unter Last gegenseitig aufheben) können bei Auftritt von Schrägzug verdreht werden.

Unter drehungsreifen Seilen versteht der Fachmann alle Seile, deren Verdrehung bei nicht drehsteifer Befestigung unter einer Belastung von S/d² = 0 bis S/d² = 150 N/mm² die Verdrehung < 360°/1000d ist, wobei d den Durchmesser des Seiles bedeutet (Feyrer 2000, Drahtseile, Springer Verlag).

In Abhängigkeit der Seilkonstruktion führt eine Verdrehung des Seiles um dessen Längsachse zu einer Lastumverteilung zwischen den tragenden Elementen (Drähte, Fasern, Litzen etc). Als Folge dieser Lastumverteilung werden einzelne Elemente entlastet und andere Elemente überlastet. Die Lebensdauer des Seiles wird in Folge dieser Lastumverteilung zwischen den tragenden Elementen reduziert.

Diese Verdrehung des Seiles kann lokal erfolgen, etwa bei Anwendungen mit Schrägzug, z.B. im Falle einer Mehrfacheinscherung bei Flaschenzügen oder eines schrägen Abzuges von der Trommel auf die erste Umlenkscheibe und kann daher auch drehungsfreie Seile betreffen.

Tatsächlich verlieren insbesondere drehungsfreie Seile dabei an Lebensdauer, und zwar mehr als nicht-drehungsfreie Seile, da die Lastumverteilung zwischen den einzelnen Litzenlagen aufgrund der unterschiedlichen Schlagrichtungen der Litzenlagen ausgeprägter ist (Quelle: Weber, Tobias: Beitrag zur Untersuchung des Lebensdauerverhaltens von Drahtseilen unter einer kombinierten Beanspruchung aus Zug, Biegung und Torsion. Dissertation Universität Stuttgart, 2013, Print-on-demand, Volltext: http://elib.uni-stuttgart.de/opus/volltexte/2013/8663).

Da Schrägzug in vielen Anwendungen konstruktiv nicht vermieden werden kann, ist zum Unterbinden von lokaler Verdrehung (Konsequenz auf Lebensdauer s.o.) eine möglichst hohe Drehsteifigkeit erwünscht.

Die WO 2015/001476 beschreibt ein biegsames Kabel zum Aufrollen eines Segels. Der Kern des Kabels, der aus Fasermaterial bestehen kann, wird mit Kautschuk ummantelt, welcher in verschiedene Richtungen verlaufende Faserstränge umfasst. Der Kautschuk wird vulkanisiert, sodass eine feste Bindung zwischen dem Kern des Kabels und der Kautschukschicht resultiert.

Aus der EP 2 868 917 A1 ist ein Spannseil für ein Windenergieerzeugungssystem mittels eines Luftfahrzeuges bekannt. Um den Kern des Seiles sind Spiralen angeordnet, welche gegebenenfalls Signalstränge oder elektrische Stränge umfassen können.

Die CA 1234520 beschreibt die Herstellung eines Kabels, wobei parallel liegende Filamente kompaktiert und dann vollständig mit einem Band umwickelt werden, um so gegen eine außen aufgebrachte Polyurethanbeschichtung geschützt zu sein.

Aus der US 7,399,018 ist eine Seilschlinge bekannt, die insbesondere im Bereich des Spleisses mit einem spiralförmig aufgeschnittenen Rohr aus Polyurethan umgeben ist.

Weiterer Stand der Technik ist aus der US 2009/282801 A1, der US 2 737 075 A, der WO 2006/118465 A1, der DE 200 21 529 U1 sowie der WO 98/50621 bekannt.

Die vorliegende Erfindung stellt sich zur Aufgabe, ein Seil aus textilem Fasermaterial zur Verfügung zu stellen, welches besser gegenüber einer Verdrehung beim Auftreten von Schrägzug geschützt ist.

Diese Aufgabe wird durch ein Seil gemäß Anspruch 1 oder Anspruch 2 gelöst. Bevorzugte Ausführungsformen des erfindungsgemäßen Seiles ergeben sich aus den Unteransprüchen.

### KURZE BESCHREIBUNG DER FIGUREN

Figur 1 zeigt schematisch eine bevorzugte Ausführungsform der erfindungsgemäßen Umwindung des Kernes des Seiles.
Figur 2 zeigt schematisch eine zweilagige Umwindung des Kernes.
Figur 3 zeigt schematisch die Testmethode zur Feststellung, ob die in einer bevorzugten Ausführungsform vorgesehene Lücke zwischen zwei Umwindungen ausreichend groß ist.

### DETAILLIERTE BESCHREIBUNG DER ERFINDUNG

Die vorliegende Erfindung stellt ein Seil aus textilem Fasermaterial für Anwendungen, in denen Schrägzug auftreten kann, zur Verfügung, welches dadurch gekennzeichnet ist, dass das Seil ein Kern/Mantel-Seil ist, dessen Kern und dessen Mantel im wesentlichen aus textilem Fasermaterial bestehen, dessen Kern verseilt oder verflochten ist und dessen Kern und/oder, wenn der Kern in Form mehrerer Stränge vorliegt, zumindest ein Teil der Stränge, bevorzugt alle Stränge des Kerns, kraftschlüssig mit einem Zugelement umwunden ist/sind. Der Begriff "Seil aus textilem Fasermaterial" bedeutet dabei, dass die wesentlichen Bestandteile des Seiles, insbesondere seine tragenden Elemente aus textilem Fasermaterial, wie z.B. Litzen aus Kunstfasern, bestehen. Das erfindungsgemäße Seil kann auch Bestandteile aus anderen Materialien aufweisen, wie z.B. das Seil oder Seilbestandteile imprägnierende Materialien oder auch einzelne nicht-textile Litzen mit spezieller Funktion, z.B. zur Übertragung elektrischer Signale.

Der Kern und der Mantel des Seiles bestehen im Wesentlichen aus textilem Fasermaterial, wobei insbesondere auch hier zusätzliche Materialien, wie z.B. einzelne nicht-textile Litzen möglich sind.

Der Kern des erfindungsgemäßen Seiles ist verseilt, d.h. dass die den Kern des Seiles bildenden Litzen miteinander verdreht sind. Alternativ können die Litzen des Kerns verflochten sein.

Der Kern des erfindungsgemäßen Seiles kann als einzelner Kern, also als ein einzelner Strang aus miteinander verdrehten oder verflochtenen Litzen, vorliegen. Alternativ dazu kann der Kern in Form von mehreren Strängen vorliegen. Die Stränge können parallel nebeneinander verlaufen oder auch wiederum miteinander verdreht oder verflochten sein. Erfindungsgemäß ist der Kern kraftschlüssig mit einem Zugelement umwunden. Diese Umwindung liegt somit zwischen Kern und Mantel vor.

Mit dieser Umwindung wird sichergestellt, dass sich das Seil bei seiner Anwendung, insbesondere im Falle, dass ein Schrägzug auftritt, möglichst wenig verdreht.

Unter "Zugelement" und "kraftschlüssige Umwindung" sind somit Elemente sowie deren Anbringung gemeint, die eine Verdrehung des Seiles weitest möglich verhindern.

Dabei soll die Verdrehung des Seiles lediglich durch die Umwindung des Kernes mit dem Zugelement verhindert werden. Eine darüber hinaus gehende Imprägnierung des Seiles ist möglich, aber nicht erforderlich.

Wenn der Kern, wie oben dargestellt, aus mehreren Strängen besteht, so kann die Umwindung in folgenden Möglichkeiten vorliegen:
a) Es ist der gesamte Kern (also alle Stränge gemeinsam) umwunden
b) Es sind zumindest ein Teil der Stränge, bevorzugt sämtliche Stränge, einzeln umwunden
c) Eine Kombination von a) und b)

Erfindungsgemäß ist das Zugelement mit einer Vorspannung von mindestens 1%, bevorzugt mindestens 2%, besonders bevorzugt mindestens 3% der Höchstzugkraft des Zugelementes um den Kern des Seiles bzw. gegebenenfalls die Stränge des Kerns gewunden.

Aufgrund dieser Vorspannung kann eine besonders wirksame kraftschlüssige Umwindung zur Verhinderung der Verdrehung des Seiles erzielt werden.

Erfindungsgemäß liegt innerhalb einer Umwindelage zumindest eine Umwindung mit einer Lücke zur nächsten Umwindung vor. Es hat sich gezeigt, dass eine Beabstandung der einzelnen Umwindungen von Vorteil ist, da das Seil besser biegsam ist.

Die Umwindungen müssen dabei nicht über die gesamte Länge des Seiles mittels Lücken beabstandet sein. Wichtig ist, dass Lücken in jenem Bereich des Seiles, welches während seiner Anwendung gebogen wird (z.B. über eine Trommel oder Treibscheibe), vorgesehen sind.

In einer bevorzugten Ausführungsform der vorliegenden Erfindung ist das Zugelement in zumindest zwei Umwindelagen um den Kern des Seiles bzw. gegebenenfalls die Stränge des Kerns gewunden. Dabei können sich besonders bevorzugt die Umwindelagen hinsichtlich ihrer Umwinderichtung unterscheiden.

Im Falle von zwei Umwindelagen kann somit eine Lage in "S"-Richtung und die zweite, darüber angebrachte Lage in "Z"-Richtung um das Seil gewunden sein.

Die Lücke zwischen zwei Umwindungen soll bevorzugt zumindest so groß gewählt werden, dass sie sich bei einer Biegung des Seiles mit einem Biegeradius des fünffachen Außendurchmessers des Seiles auf der sich bei der Biegung verkürzenden Seite des Seiles nicht schließt.

Mathematisch kann dies durch folgende Formeln ausgedrückt werden:
Ausgegangen wird von der Windelänge W, welche sich aus der Breite des Zugelementes zuzüglich der zwischen zwei Umwindungen befindlichen Lücke ergibt.

Die Lücke L ist als Bestandteil der Windelänge W bzw. im Falle von mehreren Umwindelagen als Bestandteil der jeweiligen Windelänge Wₙ in der n-ten Lage der Umwindung wie folgt definiert: ${W}_{n} = {B}_{n} * \left(1+{L}_{n}\right) ,$ wobei die Abkürzungen folgende Bedeutungen haben:
Wₙ = Windelänge des Zugelementes in der n-ten Lage der Umwindung in mm
Bₙ = Breite des Zugelementes in der n-ten Lage der Umwindung in mm
Lₙ = Lücke des Zugelementes zwischen zwei benachbarten Umwindungen in der n-ten Lage der Umwindung in Prozent.

Gemäß der bevorzugten Ausführung der Lücke beträgt der prozentuelle Wert der Lücke dann: ${L}_{n} > \left\{\left[\frac{D + \frac{{d}_{n}}{2}}{D}\right]-1\right\} * 100 = \left\{\left[\frac{10 {d}_{a} + \frac{{d}_{n}}{2}}{10 {d}_{a}}\right]-1\right\} * 100 ,$ wobei die Abkürzungen folgende Bedeutungen haben:
Lₙ bedeutet die Lücke zwischen zwei Umwindungen der selben Umwindelage in %,
D bedeutet den Durchmesser einer Vorrichtung, z.B. einer Scheibe, um welche das Seil gebogen wird, wobei D der zehnfache Wert des Außendurchmessers dₐ des Seils ist,
dₙ bedeutet den jeweiligen Außendurchmesser des Kerns samt Umwindelagen bis zur n-ten Lage, die umwunden wird
n: Anzahl der Lagen des Umwindematerials
dₐ bedeutet den Außendurchmesser des Seiles mit Mantel

Alle Längenangaben sind in mm einzusetzen.

Die Windelänge W bzw. Wₙ muss dabei über die Länge des Seiles nicht konstant sein. Wie oben erwähnt, ist es insbesondere günstig, wenn im Bereich des Seiles, welches während seiner Anwendung gebogen wird, Lücken vorgesehen sind, die dann bevorzugt den obigen Formeln genügen. An anderen Stellen können keine Lücken oder auch Lücken, welche den obigen Formeln nicht genügen, vorgesehen sein.

In einer weiteren bevorzugten Ausgestaltung sind innerhalb einer Umwindelage zumindest 30%, bevorzugt zumindest 50%, besonders bevorzugt zumindest 80% der Oberfläche des Kerns des Seiles bzw. gegebenenfalls der Stränge des Kerns von der Umwindung oder den Umwindungen mit dem Zugelement abgedeckt.

Das erfindungsgemäß vorgesehene Zugelement liegt besonders bevorzugt in Form eines Bandes vor.

Die Breite des Bandes B beträgt dabei bevorzugt von 0,5^{∗}dₙ bis 2^{∗}dₙ.

Die Breite des Bandes kann über die verschiedenen Umwindelagen hinweg konstant sein. Alternativ dazu können Bänder mit unterschiedlicher Breite eingesetzt werden. Z.B. kann je Umwindelage ein Band mit einer anderen Breite als jenes der vorhergehenden Umwindelage eingesetzt werden.

Das erfindungsgemäß vorgesehene Zugelement weist bevorzugt eine Zugfestigkeit von Fₘᵢₙ ≥ µ^{∗}S auf, wobei
µ den Gleitreibungskoeffizient zwischen zwei Lagen des Zugelements und
S die maximale Zugkraft des Seiles
bedeuten.

Das Material des Kerns des erfindungsgemäßen Seiles besteht bevorzugt aus hochfesten Fasern. Die Fasern können aus den Fasergattungen UHMWPE, Aramid, LCP, PBO, PET, PA, PP, PE sowie Mischung daraus ausgewählt werden.

Ebenso besteht das Material des Mantels des erfindungsgemäßen Seiles bevorzugt aus hochfesten Fasern, die aus den Fasergattungen UHMWPE, Aramid, LCP, PBO, PET, PA, PP, PE sowie Mischungen daraus ausgewählt werden können.

Das Material des Zugelementes kann aus den Fasergattungen UHMWPE, Aramide, LCP, PBO, PET, PA, PP, PE sowie Mischungen daraus ausgewählt werden. Bandförmige Zugelemente liegen bevorzugt in gewebter Form vor.

Der Durchmesser des erfindungsgemäßen Seiles beträgt 6 mm und mehr, insbesondere bis 200 mm und mehr.

Bevorzugt ist das erfindungsgemäße Seil dadurch gekennzeichnet, dass es bei Belastung zwischen 0% und 40% seiner tatsächlichen Bruchlast (gemäß ISO 2307) um weniger als 10°/100d verdreht wird, wobei d den Durchmesser des Seiles mit Mantel in mm bedeutet.

Zur Herstellung des erfindungsgemäßen Seils dienen Verfahren mit den Merkmalen gemäß des Anspruchs 11 oder 12.

Erfindungsgemäß wird das Zugelement mit einer Vorspannung von mindestens 1%, bevorzugt mindestens 2%, besonders bevorzugt mindestens 3% der Höchstzugkraft des Zugelementes um den Kern des Seiles bzw. gegebenenfalls die Stränge des Kerns gewunden.

Weiters bevorzugt wird auch der Kern des Seiles bzw. gegebenenfalls die Stränge des Kerns während des Umwindens mit dem Zugelement bei einer Vorspannung gehalten, insbesondere bei einer Vorspannung von 0,1% bis 40% der Bruchlast des Kernes bzw. gegebenenfalls der Stränge des Kerns.

Die vorliegende Erfindung betrifft auch die Verwendung des erfindungsgemäßen Seiles in Anwendungen, bei denen Schrägzug auftreten kann, insbesondere als Trag-/Zugseil in Kranen, z.B. Turmdrehkranen, Mobilkranen, Raupenkranen und Offshorekranen, in Hubwinden, insbesondere für das einsträngige Heben ungeführter Lasten und in Baugeräten, z.B. Bohrgeräten, Rammgeräten und Seilbaggern.

### DETAILLIERTE BESCHREIBUNG DER FIGUREN

Figur 1 zeigt eine bevorzugte Ausführungsform des erfindungsgemäßen Seiles. Gezeigt ist dabei schematisch nur der Kern 1 des Seiles. Der Kern 1 hat einen Durchmesser dₒ und besteht aus gedrehtem oder verflochtenem textilen Fasermaterial (nicht dargestellt). In an sich bekannter Weise weist das Seil zusätzlich einen Mantel aus textilem Fasermaterial auf, der hier nicht dargestellt ist. Erfindungsgemäß ist der Kern 1 mit einem Zugelement 2 umwunden, welches in der hier gezeigten bevorzugten Ausführungsform bandförmig ist. Die Umwindung 2 liegt im fertigen Seil zwischen Kern 1 und dem Mantel (nicht dargestellt).

Zwischen den Umwindungen sind Lücken mit einer Breite L₁ vorgesehen. Dadurch weisen die Umwindungen eine Windelänge W₁ auf, die sich aus der Breite B₁ des Zugelementes 2 und der Lücke L₁ ergibt. Die Oberfläche des Kerns 1 ist zu 50% oder mehr, insbesondere 80% oder mehr vom Zugelement abgedeckt.

Zusammen mit dieser Umwindelage ergibt sich ein Durchmesser des umwundenen Kerns 1 von d₁.

Figur 2 zeigt eine Ausführungsform mit zwei Umwindelagen 2' und 2". Die Umwindelagen 2' und 2" sind dabei in unterschiedlichen Umwinderichtungen um den Kern 1 gewunden. In beiden Umwindelagen sind Lücken zwischen den jeweiligen Umwindungen vorgesehen. Es ergibt sich somit auch in der zweiten Umwindelage eine Windelänge W₂ aus der Breite B₂ des Zugelementes in dieser Umwindelage und der Lücke L₂ in dieser Umwindelage. Weiters ergibt sich ein Durchmesser des umwundenen Kerns 1 von d₂.

Wie oben erwähnt, kann die Breite B₁ und B₂ des Zugelementes in den beiden Umwindelagen unterschiedlich sein, ebenso die Länge der Lücken L₁ und L₂. Zudem müssen die Länge der Lücken L₁ und L₂ über die Länge des Seiles konstant sein, sondern können variieren bzw. können insbesondere an Stellen des Seiles, die beim Gebrauch nicht gebogen werden, auch keine Lücken vorgesehen sein.

Figur 3 zeigt schematisch die Messmethode, anhand derer festgestellt werden kann, ob die vorgesehenen Lücken L₁ die erfindungsgemäß bevorzugte Mindestlänge haben: Der mit dem Zugelement 2 umwundene Kern 1 wird über ein Element, z.B. eine Scheibe 3 gebogen. Der Durchmesser D der Scheibe 3 beträgt das 10-fache des Außendurchmessers des Seiles mit Mantel dₐ (nicht dargestellt). Wenn sich die Lücken L₁ beim Biegen des Seiles über die Scheibe 3 auf der sich bei der Biegung verkürzenden Seite nicht schließen, dann weisen sie die erforderliche Mindestlänge auf und erfüllen auch die oben angegebenen Formeln.

## Patentansprüche

1. Seil aus textilem Fasermaterial für Anwendungen, in denen Schrägzug auftreten kann, wobei das Seil ein Kern/Mantel-Seil ist, dessen Kern (1) und dessen Mantel im Wesentlichen aus textilem Fasermaterial bestehen, wobei die den Kern (1) des Seiles bildenden Litzen miteinander verdreht oder verflochten sind, **dadurch gekennzeichnet, dass** der Kern (1) kraftschlüssig mit einem Zugelement (2, 2', 2") umwunden ist, wobei das Zugelement (2, 2', 2") mit einer Vorspannung von mindestens 1%, bevorzugt mindestens 2%, besonders bevorzugt mindestens 3% der Höchstzugkraft des Zugelementes (2, 2', 2") um den Kern (1) des Seiles gewunden ist, wobei innerhalb einer Umwindelage (2', 2") eine Umwindung mit einer Lücke (L₁, L₂) zur nächsten Umwindung vorliegt.

2. Seil aus textilem Fasermaterial für Anwendungen, in denen Schrägzug auftreten kann, wobei das Seil ein Kern/Mantel-Seil ist, dessen Kern (1) und dessen Mantel im Wesentlichen aus textilem Fasermaterial bestehen, wobei der Kern (1) des Seiles mehrere Stränge aufweist, wobei ein Strang aus miteinander verdrehten oder verflochtenen Litzen hergestellt ist, **dadurch gekennzeichnet, dass** der Kern in Form mehrerer parallel nebeneinander verlaufender oder miteinader verdrehter oder miteinander verflochtener Stränge vorliegt und zumindest ein Teil der Stränge, bevorzugt alle Stränge des Kerns, einzeln kraftschlüssig mit einem Zugelement (2, 2', 2") umwunden ist/sind, wobei das Zugelement (2, 2', 2") mit einer Vorspannung von mindestens 1%, bevorzugt mindestens 2%, besonders bevorzugt mindestens 3% der Höchstzugkraft des Zugelementes (2, 2', 2") um die Stränge des Kerns gewunden ist, wobei innerhalb einer Umwindelage (2', 2") eine Umwindung mit einer Lücke (L₁, L₂) zur nächsten Umwindung vorliegt.

3. Seil gemäß Anspruch 2, wobei der gesamte Kern (1) kraftschlüssig mit einem weiteren Zugelement (2, 2', 2") umwunden ist, welches mit einer Vorspannung von mindestens 1%, bevorzugt mindestens 2%, besonders bevorzugt mindestens 3% der Höchstzugkraft des Zugelementes (2, 2', 2") um den Kern (1) des Seiles gewunden ist.

4. Seil gemäß einem der vorhergehenden Ansprüche, **dadurch gekennzeichnet, dass** das Zugelement (2) in zumindest zwei Umwindelagen (2', 2") um den Kern des Seiles beziehungsweise gegebenenfalls die Stränge des Kerns gewunden ist.

5. Seil gemäß Anspruch 4, **dadurch gekennzeichnet, dass** die Umwindelagen (2', 2") sich hinsichtlich der Umwinderichtung unterscheiden.

6. Seil gemäß einem der vorhergehenden Ansprüche, **dadurch gekennzeichnet, dass** die Lücke (L₁, L₂) zwischen zwei Umwindungen zumindest so groß gewählt ist, dass sie sich bei einer Biegung des Seiles mit einem Biegeradius des fünffachen Durchmessers des Seiles auf der sich bei der Biegung verkürzenden Seite des Seiles nicht schließt.

7. Seil gemäß einem der vorhergehenden Ansprüche, **dadurch gekennzeichnet, dass** zumindest 30%, bevorzugt zumindest 50%, besonders bevorzugt zumindest 80% der Oberfläche des Kerns (1) des Seiles beziehungsweise gegebenenfalls der Stränge des Kerns von der Umwindung oder den Umwindungen (2, 2', 2") mit dem Zugelement abgedeckt sind.

8. Seil gemäß einem der vorhergehenden Ansprüche, **dadurch gekennzeichnet, dass** das Zugelement (2, 2', 2") in Form eines Bandes vorliegt.

9. Seil gemäß einem der vorhergehenden Ansprüche, **dadurch gekennzeichnet, dass** das Zugelement (2, 2', 2") eine Zugfestigkeit von Fₘᵢₙ≥ µ^{∗}S aufweist, wobei
µ den Gleitreibungskoeffizient zwischen zwei Lagen des Zugelements und
S die maximale Zugkraft des Seiles
bedeuten.

10. Seil gemäß einem der vorhergehenden Ansprüche, **dadurch gekennzeichnet, dass** das Seil bei Belastung zwischen 0% und 40% seiner tatsächlichen Bruchlast um weniger als 10°/100d verdreht wird, wobei d den Durchmesser des Seiles mit Mantel bedeutet.

11. Verfahren zur Herstellung eines Seiles gemäß Anspruch 1, gegebenenfalls in Kombination mit einem der Ansprüche 4 bis 10, wobei das Seil ein Kern/Mantel-Seil ist, dessen Kern (1) und dessen Mantel im Wesentlichen aus textilem Fasermaterial bestehen, wobei die den Kern (1) des Seiles bildenden Litzen miteinander verdreht oder verflochten sind, **dadurch gekennzeichnet, dass** der Kern (1) des Seiles kraftschlüssig mit einem Zugelement (2, 2', 2") umwunden wird, wobei das Zugelement (2, 2', 2") mit einer Vorspannung von mindestens 1%, bevorzugt mindestens 2%, besonders bevorzugt mindestens 3% der Höchstzugkraft des Zugelementes (2, 2', 2") um den Kern (1) des Seiles gewunden wird, wobei innerhalb einer Umwindelage (2', 2") eine Umwindung mit einer Lücke (L₁, L₂) zur nächsten Umwindung vorliegt.

12. Verfahren zur Herstellung eines Seiles gemäß Anspruch 2, gegebenenfalls in Kombination mit einem der Ansprüche 3 bis 10, wobei das Seil ein Kern/Mantel-Seil ist, dessen Kern (1) und dessen Mantel im Wesentlichen aus textilem Fasermaterial bestehen, wobei der Kern (1) des Seiles mehrere Stränge aufweist, wobei ein Strang aus miteinander verdrehten oder verflochtenen Litzen hergestellt wird, **dadurch gekennzeichnet, dass** der Kern in Form mehrerer parallel nebeneinander verlaufender oder miteinader verdrehter oder miteinander verflochtener Stränge vorliegt, zumindest ein Teil der Stränge, bevorzugt alle Stränge des Kerns, einzeln kraftschlüssig mit einem Zugelement (2, 2', 2") umwunden wird/werden, wobei das Zugelement (2, 2', 2") mit einer Vorspannung von mindestens 1%, bevorzugt mindestens 2%, besonders bevorzugt mindestens 3% der Höchstzugkraft des Zugelementes (2, 2', 2") um den Kern (1) des Seiles bzw. gegebenenfalls die Stränge des Kerns gewunden wird, wobei innerhalb einer Umwindelage (2', 2") eine Umwindung mit einer Lücke (L₁, L₂) zur nächsten Umwindung vorliegt.

13. Verfahren gemäß Anspruch 12, wobei der gesamte Kern (1) kraftschlüssig mit einem weiteren Zugelement (2, 2', 2") umwunden wird, welches mit einer Vorspannung von mindestens 1%, bevorzugt mindestens 2%, besonders bevorzugt mindestens 3% der Höchstzugkraft des Zugelementes (2, 2', 2") um den Kern (1) des Seiles gewunden wird.

14. Verfahren gemäß einem der Ansprüche 11 bis 13, **dadurch gekennzeichnet, dass** der Kern (1) des Seiles beziehungsweise gegebenenfalls die Stränge des Kerns während des Umwindens mit dem Zugelement (2, 2', 2") bei einer Vorspannung von 0,1 % bis 40% der Bruchlast des Kernes bzw. gegebenenfalls der Stränge des Kerns gehalten wird/werden.

15. Verwendung eines Seiles gemäß einem der Ansprüche 1 bis 10 in Anwendungen, bei denen Schrägzug auftreten kann, insbesondere als Trag-/Zugseil in Kranen, zum Beispiel Turmdrehkranen, Mobilkranen, Raupenkranen und Offshorekranen, in Hubwinden, insbesondere für das einsträngige Heben ungeführter Lasten und in Baugeräten, zum Beispiel Bohrgeräten, Rammgeräten und Seilbaggern.

## Claims

1. A rope made of a textile fibre material for applications in which a diagonal pull may occur, wherein the rope is a core/sheath rope, the core (1) of which and the sheath of which are composed essentially of a textile fibre material, wherein the bundles forming the core (1) are twisted or braided with each other, **characterized in that** the core (1) is enwound by a tensile element (2, 2', 2") in a force-fitting manner, wherein the tensile element (2, 2', 2") is wound around the core (1) of the rope with a pretension of at least 1%, preferably at least 2%, particularly preferably at least 3% of the maximum tensile force of the tensile element (2, 2', 2"), wherein, within a winding layer (2', 2"), a winding is located with a gap (L₁, L₂) from the next winding.

2. A rope made of a textile fibre material for applications in which a diagonal pull may occur, wherein the rope is a core/sheath rope, the core (1) of which and the sheath of which are composed essentially of a textile fibre material, wherein the the core (1) of the rope comprises several strands, wherein a strand is composed of bundles which are twisted or braided with each other, **characterized in that** the core (1) is provided in the form of several strands, which run in parallel or are twisted or braided with each other, and at least a part of the strands, preferably all of the strands of the core, is/are enwound by a tensile element (2, 2', 2") in a force-fitting manner, wherein the tensile element (2, 2', 2") is wound around the core of the rope with a pretension of at least 1%, preferably at least 2%, particularly preferably at least 3% of the maximum tensile force of the tensile element (2, 2', 2"), wherein, within a winding layer (2', 2"), a winding is located with a gap (L₁, L₂) from the next winding.

3. A rope according to claim 2, wherein the whole core (1) is enwound by a further tensile element (2, 2', 2") in a force-fitting manner, which is wound around the core (1) of the rope with a pretension of at least 1%, preferably at least 2%, particularly preferably at least 3% of the maximum tensile force of the tensile element (2, 2', 2").

4. A rope according to any of the preceding claims, **characterized in that** the tensile element (2) is wound around the core of the rope or, respectively, optionally the strands of the core in at least two winding layers (2', 2").

5. A rope according to claim 4, **characterized in that** the winding layers (2', 2") differ in their directions of winding.

6. A rope according to any of the preceding claims, **characterized in that** the gap (L₁, L₂) between two windings is chosen to be at least large enough so that it will not close when the rope is bent at a bending radius of five times the diameter of the rope on the side of the rope which becomes shorter with bending.

7. A rope according to any of the preceding claims, **characterized in that** at least 30%, preferably at least 50%, particularly preferably at least 80% of the surface of the core (1) of the rope or, respectively, optionally the strands of the core of the winding or windings (2, 2', 2") is covered by the tensile element.

8. A rope according to any of the preceding claims, **characterized in that** the tensile element (2, 2', 2") is provided in the form of a band.

9. A rope according to any of the preceding claims, **characterized in that** the tensile element (2, 2', 2") has a tensile strength of Fₘᵢₙ≥ µ^{∗}S, wherein
µ denotes the coefficient of sliding friction between two layers of the tensile element, and S denotes the maximum tensile force of the rope.

10. A rope according to any of the preceding claims, **characterized in that**, under a load of between 0% and 40% of its actual breaking load, the rope is twisted by less than 10°/100d, wherein d denotes the diameter of the rope including the sheath.

11. A method for the manufacture of a rope according claim 1, optionally in combination with any one of claims 4 to 10, wherein the rope is a core/sheath rope, the core (1) of which and the sheath of which are composed essentially of a textile fibre material, wherein the bundles forming the core (1) are twisted or braided with each other, **characterized in that** the core (1) is enwound by a tensile element (2, 2', 2") in a force-fitting manner, wherein the tensile element (2, 2', 2") is wound around the core (1) of the rope with a pretension of at least 1%, preferably at least 2%, particularly preferably at least 3% of the maximum tensile force of the tensile element (2, 2', 2"), wherein, within a winding layer (2', 2"), a winding is located with a gap (L₁, L₂) from the next winding.

12. A method for the manufacture of a rope according claim 2, optionally in combination with any one of claims 3 to 10, wherein the rope is a core/sheath rope, the core (1) of which and the sheath of which are composed essentially of a textile fibre material, wherein the the core (1) of the rope comprises several strands, wherein a strand is composed of bundles which are twisted or braided with each other, **characterized in that** the core (1) is provided in the form of several strands, which run in parallel or are twisted or braided with each other, and at least a part of the strands, preferably all of the strands, is/are enwound by a tensile element (2, 2', 2") in a force-fitting manner, wherein the tensile element (2, 2', 2") is wound around the core (1) of the rope with a pretension of at least 1%, preferably at least 2%, particularly preferably at least 3% of the maximum tensile force of the tensile element (2, 2', 2"), wherein, within a winding layer (2', 2"), a winding is located with a gap (L₁, L₂) from the next winding.

13. A method according to claim 12, wherein the whole core (1) is enwound by a further tensile element (2, 2', 2") in a force-fitting manner, which is wound around the core (1) of the rope with a pretension of at least 1%, preferably at least 2%, particularly preferably at least 3% of the maximum tensile force of the tensile element (2, 2', 2")

14. A method according to any one of claims 11 to 13, **characterized in that** the core (1) of the rope or, respectively, optionally the strands of the core is/are kept at a pretension of 0.1% to 40% of the breaking load of the core or, respectively, optionally the strands of the core, during the enwinding with the tensile element (2, 2', 2").

15. The use of a rope according to any of claims 1 to 10 in applications in which a diagonal pull may occur, in particular as a suspension/hauling rope in cranes, for example, tower slewing cranes, mobile cranes, crawler cranes and offshore cranes, in hoisting winches, in particular for single-strand lifting of unguided loads and in construction equipment, for example, drilling equipment, ramming equipment and cable dredges.

## Revendications

1. Câble en textile fibreux pour des applications dans lesquelles une traction oblique peut survenir, lequel câble est un câble noyau-gaine dont le noyau (1) et la gaine sont constitués essentiellement de textile fibreux, les fils formant le noyau (1) du câble étant torsadés ou entrelacés les uns avec les autres, **caractérisé en ce que** le noyau (1) est enveloppé mécaniquement avec un élément de traction (2, 2', 2"), lequel élément de traction (2, 2', 2") est enroulé avec une tension initiale égale à au moins 1 %, de préférence à au moins 2 %, de façon particulièrement préférée à au moins 3 % de la force de traction maximale de l'élément de traction (2, 2', 2") autour du noyau (1) du câble, un tour étant disposé avec un intervalle (L₁, L₂) par rapport au tour suivant à l'intérieur d'une couche d'enroulement (2', 2").

2. Câble en textile fibreux pour des applications dans lesquelles une traction oblique peut survenir, lequel câble est un câble noyau-gaine dont le noyau (1) et la gaine sont constitués essentiellement de textile fibreux, le noyau (1) du câble comportant plusieurs torons, un toron étant fabriqué à partir de plusieurs fils torsadés ou entrelacés les uns avec les autres, **caractérisé en ce que** le noyau se présente sous la forme de plusieurs torons courant les uns à côtés des autres ou torsadés les uns avec les autres ou entrelacés les uns avec les autres et qu'au moins une partie des torons, de préférence tous les torons du noyau, sont individuellement enveloppés mécaniquement avec un élément de traction (2, 2', 2"), lequel élément de traction (2, 2', 2") est enroulé avec une tension initiale égale à au moins 1 %, de préférence à au moins 2 %, de façon particulièrement préférée à au moins 3 % de la force de traction maximale de l'élément de traction (2, 2', 2") autour des torons du noyau, un tour étant disposé avec un intervalle (L₁, L₂) par rapport au tour suivant à l'intérieur d'une couche d'enroulement (2', 2").

3. Câble selon la revendication 2, dont l'ensemble du noyau (1) est enveloppé mécaniquement avec un autre élément de traction (2, 2', 2") qui est enroulé avec une tension initiale égale à au moins 1 %, de préférence à au moins 2 %, de façon particulièrement préférée à au moins 3 % de la force de traction maximale de l'élément de traction (2, 2', 2") autour du noyau (1) du câble.

4. Câble selon une des revendications précédentes, **caractérisé en ce que** l'élément de traction (2) est enroulé dans au moins deux couches d'enroulement (2', 2") autour du noyau du câble ou, le cas échéant, des torons du noyau.

5. Câble selon la revendication 4, **caractérisé en ce que** les couches d'enroulement (2', 2") se différencient en termes de direction d'enroulement.

6. Câble selon une des revendications précédentes, **caractérisé en ce que** l'intervalle (L₁, L₂) entre deux tours est choisi suffisamment grand pour ne pas se fermer lors d'une courbure du câble avec un rayon de courbure égal au quintuple du diamètre du câble, sur le côté du câble se raccourcissant au niveau de la courbure.

7. Câble selon une des revendications précédentes, **caractérisé en ce qu'**au moins 30 %, de préférence au moins 50 %, de façon particulièrement au moins 80 % de la surface du noyau (1) du câble ou, le cas échéant, des torons du câble sont recouverts par le tour ou les tours (2, 2', 2") avec l'élément de traction.

8. Câble selon une des revendications précédentes, **caractérisé en ce que** l'élément de traction (2, 2', 2") se présente sous forme de bande.

9. Câble selon une des revendications précédentes, **caractérisé en ce que** l'élément de traction (2, 2', 2") présente une résistance à la traction Fₘᵢₙ ≥ µ^{∗}8, où µ représente le coefficient de friction de glissement entre deux couches de l'élément de traction et S la force de traction maximale du câble.

10. Câble selon une des revendications précédentes, **caractérisé en ce que** le câble subit une torsion de moins de 10°/100 d pour une contrainte située entre 0 % et 40 % de sa charge de rupture effective, où d représente le diamètre du câble avec la gaine.

11. Procédé de fabrication d'un câble selon la revendication 1, le cas échéant en combinaison avec une des revendications 4 à 10, selon lequel le câble est un câble noyau-gaine dont le noyau (1) et la gaine sont constitués essentiellement de textile fibreux, les fils formant le noyau (1) du câble étant torsadés ou entrelacés les uns avec les autres, **caractérisé en ce que** le noyau (1) du câble est enveloppé mécaniquement avec un élément de traction (2, 2', 2"), lequel élément de traction (2, 2', 2") est enroulé avec une tension initiale égale à au moins 1 %, de préférence à au moins 2 %, de façon particulièrement préférée à au moins 3 % de la force de traction maximale de l'élément de traction (2, 2', 2") autour du noyau (1) du câble, un tour étant disposé avec un intervalle (L₁, L₂) par rapport au tour suivant à l'intérieur d'une couche d'enroulement (2', 2").

12. Procédé de fabrication d'un câble selon la revendication 2, le cas échéant en combinaison avec une des revendications 3 à 10, selon lequel le câble est un câble noyau-gaine dont le noyau (1) et la gaine sont constitués essentiellement de textile fibreux, le noyau (1) du câble comportant plusieurs torons, un toron étant fabriqué à partir de plusieurs fils torsadés ou entrelacés les uns avec les autres, **caractérisé en ce que** le noyau se présente sous la forme de plusieurs torons courant les uns à côtés des autres ou torsadés les uns avec les autres ou entrelacés les uns avec les autres et qu'au moins une partie des torons, de préférence tous les torons du noyau, sont individuellement enveloppés mécaniquement avec un élément de traction (2, 2', 2"), lequel élément de traction (2, 2', 2") est enroulé avec une tension initiale égale à au moins 1 %, de préférence à au moins 2 %, de façon particulièrement préférée à au moins 3 % de la force de traction maximale de l'élément de traction (2, 2', 2") autour du noyau (1) du câble ou, le cas échéant, des torons du noyau, un tour étant disposé avec un intervalle (L₁, L₂) par rapport au tour suivant à l'intérieur d'une couche d'enroulement (2', 2").

13. Procédé selon la revendication 12, selon lequel l'ensemble du noyau (1) est enveloppé mécaniquement avec un autre élément de traction (2, 2', 2") qui est enroulé avec une tension initiale égale à au moins 1 %, de préférence à au moins 2 %, de façon particulièrement préférée à au moins 3 % de la force de traction maximale de l'élément de traction (2, 2', 2") autour du noyau (1) du câble.

14. Procédé selon une des revendications 11 à 13, **caractérisé en ce que** le noyau (1) du câble ou, le cas échéant, les torons du noyau est/sont maintenu(s) lors de l'enveloppement avec l'élément de traction (2, 2', 2") avec une tension initiale située entre 0,1 % et 40 % de la charge de rupture du noyau ou, le cas échéant, des torons du noyau.

15. Utilisation d'un câble selon une des revendications 1 à 10 dans des applications dans lesquelles une traction oblique peut survenir, en particulier comme câble porteur/tracteur dans des grues, par exemple des grues à tour, des grues mobiles, des grues à chenilles et des grues offshore, dans des dispositifs de levage, en particulier pour le levage à un brin de charges non guidées et dans des équipements de construction, par exemple des équipements de forage, des équipements de battage et des pelles à câble.
